# EUROPÄISCHE PATENTSCHRIFT

(11) **EP 0 933 510 B1**
(45) Veröffentlichungstag und Bekanntmachung des Hinweises auf die Patenterteilung: **02.11.2006**
(21) Anmeldenummer: 98124469.2
(22) Anmeldetag: 23.12.1998
(51) Int. Cl.: F01P 5/10, F01P 7/16, F02B 75/22

(54) **Brennkraftmaschine**
Internal combustion engine
Moteur à combustion interne

(30) Priorität: 31.01.1998 DE 19803808
(43) Veröffentlichungstag der Anmeldung: 04.08.1999
(73) Patentinhaber: Volkswagen Aktiengesellschaft, 38436 Wolfsburg (DE)
(72) Erfinder: Bohnstedt, Kai, 38114 Braunschweig (DE); Meyer-Hessing, Frank, Dr., 30459 Hannover (DE)

(56) Entgegenhaltungen:
- DE-C- 4 001 140
- US-A- 1 862 723
- US-A- 4 530 315
- PATENT ABSTRACTS OF JAPAN vol. 009, no. 100 (M-376), 2. Mai 1985 (1985-05-02) & JP 59 224444 A (MAZDA KK), 17. Dezember 1984 (1984-12-17)

## Beschreibung

Die Erfindung betrifft eine Brennkraftmaschine mit mehreren wassergekühlten und V-förmig angeordneten Zylindern eines Zylinderkurbelgehäuses, insbesondere eines Kraftfahrzeugs, mit einem im V ausgebildeten V-Raum zwischen den das V bildenden Zylinderreihen, mit jeweiligen Zylindern zugeordneten Kühlmittelmänteln, wobei das Kühlmittel aus den Kühlmittelmänteln in jeweilige Zylinderköpfe und aus diesen über jeweilige Kühlmittelabströmöffnungen zurück in das Zylinderkurbelgehäuse in einen im V-Raum angeordneten Kühlmittelrücklaufkanal fließt und wobei in dem V-Raum eine mit dem Kühlmittelrücklaufkanal und den Kühlmittelabströmöffnungen der Zylinderköpfe verbundene Mischkammer unmittelbar benachbart zu einer Aussenwandung der Kühlmittelmäntel der Zylinder ausgebildet ist, gemäß dem Oberbegriff des Anspruchs 1.

Eine Gattungsgemäße Brennkraftmaschine ist aus der DE 40 01 140 C1 bekannt. Hierbei sind gemeinsame Kühlmittel-Zuleitungen und Kühlmittel-Abführungen, von denen die Leitungen für die einzelnen Zylinder abzweigen, im inneren freien V-Winkel des Zylinderblocks als in Zylinderblocklängsrichtung nebeneinander liegende, zum offenen V-Ende offene, durch einen Deckel verschließbare Kanäle ausgebildet.

Aus der EP 0 637 682 B1 ist eine wassergekühlte mehrzylindrige Brennkraftmaschine mit V-förmig angeordneten Zylinderreihen bekannt, wobei im V-Raum fächerartig nebeneinander liegend von innen nach außen gesehen folgendes ausgebildet ist, ein Wasservorlauf, Pumpenaufnahmebohrungen für jeweilige Kraftstoff-Einspritzpumpen, Kühlmittellängskanäle, Ventilstößelführungen und Kühlmittelmäntel der Zylinder. All dies ist jedoch einstückig mit dem Zylinderkurbelgehäuse ausgebildet, so dass diese Anordnung in der Herstellung aufwendig und teuer ist.

Aus der JP-7259559 A ist es bekannt, bei einem Motor mit V-förmiger Zylinderanordnung einen separaten Kühlwasserkanal in einem V-Raum anzuordnen. Bei dieser Anordnung fließt jedoch das Kühlwasser in dem separaten Kanal zunächst vollständig an den Zylindern vorbei und wird erst stirnseitig am Motorblock in das Zylinderkurbelgehäuse eingeleitet und fließt anschließend durch die Kühlmittelmäntel der Zylinder den vollständigen Weg durch das Zylinderkurbelgehäuse zurück. Diese Anordnung hat den Nachteil, dass die Zylinder ungleichmäßig gekühlt werden, da die stirnseitigen Zylinder von relativ kühlem Wasser umspült werden, die letzten von der Stirnseite des Motorblocks abgewandt angeordneten Zylinder jedoch von Kühlwasser umspült werden, welches bereits von den vorhergehenden Zylinder erheblich vorgewärmt wurde.

Die DE 41 36 773 C1 beschreibt ein Verteilergehäuse für eine V-Brennkraftmaschine, wobei im V-Raum ein Verteilergehäuse mit einer ebenen Grundplatte an einem Flansch des Kurbelgehäuses der Brennkraftmaschine gehalten angeordnet ist. Dieses Verteilergehäuse integriert eine Vielzahl von üblicherweise von separat angeordneten Bauteilen übernommenen Funktionen. Das Verteilergehäuse führt dabei insbesondere Kühlwasserströme der Brennkraftmaschine, wobei jedoch lediglich Anschlussflansche zur Verfügung gestellt werden und die Kühlmittelkanäle selbst vollständig im Zylinderkurbelgehäuse auszubilden sind. Lediglich ein Wasserführungsgehäuse ist vollständig im Verteilergehäuse ausgebildet, welches jedoch lediglich als Aufnahme für einen Thermostaten und eine Wasserpumpe dient und keinerlei Verteilungsfunktion für das Kühlwasser erfüllt.

Aus der DE-OS-2 015 546 ist ein Verbrennungsmotor mit V-förmig angeordneten Zylinderreihen bekannt, wobei jeweilige Kühlmäntel von Zylinderblock und Zylinderkopf miteinander in Verbindung stehen. Ferner ist im V-Raum ein Mehrfachanschlussstück angeordnet, welches Kanäle für eine Zufuhr eines Kraftstoff-Luftgemisches und für eine Abfuhr von Abgasen sorgen. An einem Ende des Mehrfachanschlussstückes sind Anschlüsse für Kühlmittelkanäle vorgesehen. Durch die Ausführung in mehreren diskreten Elementen ist diese Anordnung jedoch in der Herstellung und Montage kompliziert und Kostenintensiv. Ferner strömt das Kühlmittel an einer Seite aus einem Teil des Mehrfachanschlussstückes in den Zylinderblock ein, durchquert diesen entlang der Zylinderkopfreihen vollständig und strömt erst danach wieder aus dem Zylinderblock aus in ein anderes Teil des Mehrfachanschlussstückes. Dadurch ergibt sich auch hier das oben bereits erwähnte Problem einer ungleichmäßigen Kühlung des Zylinderblockes.

Der vorliegenden Erfindung liegt daher die Aufgabe zugrunde, eine verbesserte Brennkraftmaschine der obengenannten Art zur Verfügung zu stellen, wobei die obengenannten Nachteile überwunden werden und für das Kühlmittelsystem eine kompakte Bauweise und optimale Nutzung des V-Raumes erzielt wird.

Diese Aufgabe wird erfindungsgemäß durch eine Brennkraftmaschine der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, dass die Mischkammer an einer an den V-Raum angrenzenden Seite offen ausgebildet ist, wobei ein Deckel derart angeordnet ist, dass dieser im V-Raum einen Kühlmittelzulaufkanal bildet und ein Mittel zum wahlweisen Verbinden des Kühlmittelzulaufkanals mit der Mischkammer vorgesehen ist.

Dies hat den Vorteil, dass durch die benachbarte Strömung des Kühlwassers in der Mischkammer und den Kühlmittelmänteln der Zylinder eine homogenere Temperaturverteilung im Kühlmittelsystem des Zylinderkurbelgehäuses erfolgt, was zu einer gleichmäßigeren Kühlung der Brennkraftmaschine führt.

Ferner erzielt man dadurch auf einfache Weise mit gleichzeitig kleinem Bauraumbedarf ein Kühlmittelführungssystem durch einfaches Aufsetzten eines Deckels auf den V-Raum. Gleichzeitig ist sofort und ohne zusätzliche Maßnahmen ein Bypass eines im Kühlkreislauf angeordneten Kühlers ausgebildet, so dass in Betriebsphasen, in denen die Brennkraftmaschine nicht eine vorbestimmte Betriebstemperatur hat, der Kühler überbrückt und dadurch schnell die vorbestimmte Betriebstemperatur erstmals oder wieder erreicht werden kann. Ferner sind Seitenwandungen der Kühlmittelkanäle kombiniert aus Deckelelementen und Zylinderkopfgehäuse-Elementen zusammengesetzt, was eine weitere Vereinfachung der Anordnung bzw. der Montage und auch späterer ggf. erforderlicher Wartungsarbeiten ergibt. Die Mischkammer und der Kühlmittelzulaufkanal sind nämlich durch einfaches demontieren des Deckels jederzeit zu Wartungs- oder Prüfzwecken zugänglich.

Eine einfache und kostengünstige Anordnung wird dadurch erzielt, dass das Mittel zum wahlweisen Verbinden des Kühlmittelzulaufkanals mit der Mischkammer ein Kennfeldthermostat ist.

Eine W-förmige Anordnung der Zylinder mit entsprechend kompakter Bauweise der Brennkraftmaschine erzielt man dadurch, dass zwei Zylinderreihen der V-förmigen Anordnung jeweils selbst wiederum V-förmig angeordnet sind.

In einer vorteilhafte Ausführungsform ist der Deckel ferner derart ausgebildet, dass er integral einen Kühlmittelzulauf aufweist, welcher mit dem vom Deckel verschlossenen V-Raum verbunden ist, und in bevorzugter Weise ist der Deckel zusätzlich derart ausgebildet, dass er integral den mit der Mischkammer verbundenen Kühlmittelrücklaufkanal aufweist. Dies hat den Vorteil, dass mit einem Handgriff, nämlich dem Aufsetzten des Deckels, das vollständige externe Kühlmittelführungssystem des Motorblockes montiert ist.

Zweckmäßigerweise ist am Deckel zusätzlich ein Temperatursensor angeordnet, welcher in den Kühlmittelrücklaufkanal hinein ragt.

Weitere Merkmale, Vorteile und vorteilhafte Ausgestaltungen der Erfindung ergeben sich aus den abhängigen Ansprüchen, sowie aus der nachstehenden, beispielhaften Beschreibung der Erfindung anhand der beigefügten Zeichnungen. Diese zeigen in
- Fig. 1: eine bevorzugte Ausführungsform einer erfindungsgemäßen Brennkraftmaschine im Querschnitt und in
- Fig. 2: im Längsschnitt.

Fig. 1 zeigt beispielhaft eine Brennkraftmaschine 10 mit einer W-förmigen Zylinderanordnung von Zylindern 12, 14, 16 und 18 in einem Zylinderkurbelgehäuse 20. Die Brennkraftmaschine 10 umfasst ferner jeweilige Zylinderköpfe 22 und 24, Kühlmittelmäntel 26 und 28, Kühlmittelzuströmöffnungen 30, über die Kühlmittel in Pfeilrichtung 31 in die Zylinderköpfe 22, 24 strömt, und Kühlmittelabströmöffnungen 32, über die Kühlmittel von den Zylinderköpfen 22, 24 in Pfeilrichtung 33 wieder abströmt.

In einem V-Raum 35 ist eine Mischkammer 34 durch integral mit dem Zylinderkurbelgehäuse gebildete Wandungen 36 und durch Wandungen 38 der Kühlmittelmäntel 26, 28 begrenzt. Die Mischkammer 34 weist ferner an einer dem V-Raum 35 zugewandten Seite eine Öffnung 40 auf. Ein Deckel 42 verschließt den V-Raum 35 und bildet so in diesem einen Kühlmittelzulaufkanal 44 aus. Der Deckel 42 umfasst zusätzlich ein Mittel 46, beispielsweise in Form eines Kennfeldthermostaten, welches die Öffnung 40 wahlweise öffnet oder schließt und somit wahlweise die Mischkammer 34 mit dem Kühlmittelzulaufkanal 44 verbindet.

In die Mischkammer 34 fließt Kühlmittel über die Kühlmittelabströmöffnungen 32 aus den Zylinderköpfen 22, 24 ein. Wie sich weiter aus Fig. 2 ergibt, ist die Mischkammer 34 zusätzlich mit einem Kühlmittelrücklaufkanal 48 verbunden, über den das Kühlmittel zu einem nicht dargestellten Wärmetauscher, beispielsweise in Form eines Kühlers, abfließt. Andererseits fließt Kühlmittel zumindest teilweise unter Umgehung des Kühlers direkt in den Kühlmittelzulaufkanal 44, wenn das Mittel 46 die Öffnung 40 freigibt, wie dies mit einem Pfeil angedeutet ist. Über den Kühlmittelzulaufkanal 44 wird das Kühlmittel mittels Kanälen 50 jeweils zu Zylindern bzw. deren Kühlmittelmänteln geleitet. Beispielsweise bei einem 8-Zylinder-W-Motor ist einer der Kanäle 50 mit den Kühlmittelmänteln 26 der Zylinder 1 bis 4 und der entsprechend andere Kanal 50 mit den Kühlmittelmänteln 28 der Zylinder 5 bis 8 verbunden. Der Kühlmittelrücklaufkanal 48 und ein Kühlmittelzulauf 52 sind integral mit dem Deckel 42 ausgebildet, so dass durch einfaches Aufsetzten des Deckels 42 auf den V-Raum 35 mit einem Handgriff automatisch und ohne weitere Maßnahmen Kühlmittelzulauf 52, Kühlmittelzulaufkanal 44, Mischkammer 34 mit wahlweise freigebbarer Öffnung 40 und Kühlmittelrücklaufkanal 48 ausgebildet sind.

Der Deckel 42 umfasst zusätzlich einen Temperatursensor 54, welcher in den Kühlmittelrücklaufkanal 44 hinein ragt und die dortige Temperatur des Kühlmittels bestimmt und in Abhängigkeit von dieser Temperatur das Mittel 46 zum wahlweisen Öffnen oder Schließen der Öffnung 40 ansteuert.

Eine stirnseitig angeordnete Kühlmittelpumpe 56 sorgt ferner für einen entsprechenden Kühlmittelfluss. Hierbei tritt das Kühlmittel über die Kühlmittelpumpe 56 in das Zylinderkurbelgehäuse 20 ein und wird dort auf die Kühlmittelmäntel 26 und 28 der Zylinder 12 bis 18 verteilt. Anschließend strömt das Kühlmittel über eine Zylinderkopfdichtung 58 (Fig. 1) und die Kühlmittelzuströmöffnungen 30 in Pfeilrichtung 31 in die Zylinderköpfe 22 und 24 ein, durchquert diese in einer Querströmung und strömt weiter über Kühlmittelabströmöffnungen 32 unterhalb von Einlassflanschen 60 der Zylinderköpfe 22 und 24 wiederum über die Zylinderkopfdichtung 58 in die Mischkammer 34 und gelangt somit wieder in das Zylinderkurbelgehäuse 20. Diese Anordnung vermeidet einen stirnseitigen Austritt des Kühlmittels aus den Zylinderköpfen. Der Deckel 42 hat dabei eine Mehrfachfunktion: Er nimmt den Thermostaten 46 auf, verschließt den V-Raum 35 und nimmt gleichzeitig den Temperatursensor 54 auf und bildet integral einen Stutzen 62 für den Kühlervorlauf und einen Stutzen 64 für den Kühlerrücklauf.

## Patentansprüche

1. Brennkraftmaschine (10) mit mehreren wassergekühlten und V-förmig angeordneten Zylindern (12,14,16,18) eines Zylinderkurbelgehäuses (20), insbesondere eines Kraftfahrzeugs, mit einem im V ausgebildeten V-Raum (35) zwischen den das V bildenden Zylinderreihen, mit jeweiligen Zylindern (12,14,16,18) zugeordneten Kühlmittelmänteln (26,28), wobei das Kühlmittel aus den Kühlmittelmänteln (26,28) in jeweilige Zylinderköpfe (22,24) und aus diesen über jeweilige Kühlmittelabströmöffnungen (32) zurück in das Zylinderkurbelgehäuse (20) in einen im V-Raum (35) angeordneten Kühlmittelrücklaufkanal (48) fließt und wobei in dem V-Raum (35) eine mit dem Kühlmittelrücklaufkanal (48) und den Kühlmittelabströmöffnungen (32) der Zylinderköpfe (22,24) verbundene Mischkammer (34) unmittelbar benachbart zu einer Aussenwandung (38) der Kühlmittelmäntel (26,28) der Zylinder (12,14,16,18) ausgebildet ist, **dadurch gekennzeichnet, dass** die Mischkammer (34) an einer an den V-Raum (35) angrenzenden Seite offen ausgebildet ist, wobei ein Deckel (42) derart angeordnet ist, dass dieser im V-Raum (35) einen Kühlmittelzulaufkanal (44) bildet und ein Mittel (46) zum wahlweisen Verbinden des Kühlmittelzulaufkanals (44) mit der Mischkammer (34) vorgesehen ist.

2. Brennkraftmaschine (10) nach Anspruch 1, **dadurch gekennzeichnet, dass** das Mittel (46) zum wahlweisen Verbinden des Kühlmittelzulaufkanals (44) mit der Mischkammer (34) ein Kennfeldthermostat ist.

3. Brennkraftmaschine (10) nach einem der vorhergehenden Ansprüche, **dadurch gekennzeichnet, dass** zwei Zylinderreihen der V-förmigen Anordnung jeweils selbst wiederum V-förmig angeordnet sind.

4. Brennkraftmaschine (10) nach einem der vorhergehenden Ansprüche, **dadurch gekennzeichnet, dass** der Deckel (42) ferner derart ausgebildet ist, dass er integral einen Kühlmittelzulauf (52) aufweist, welcher mit dem vom Deckel (42) verschlossenen V-Raum (35) verbunden ist.

5. Brennkraftmaschine (10) nach einem der vorhergehenden Ansprüche, **dadurch gekennzeichnet, dass** der Deckel (42) ferner derart ausgebildet ist, dass er integral den mit der Mischkammer (34) verbundenen Kühlmittelrücklaufkanal (48) aufweist.

6. Brennkraftmaschine (10) nach einem der vorhergehenden Ansprüche, **dadurch gekennzeichnet, dass** am Deckel (42) zusätzlich ein Temperatursensor (54) angeordnet ist, welcher in den Kühlmittelrücklaufkanal (48) hinein ragt.

## Claims

1. Internal combustion engine (10), having a plurality of water-cooled cylinders (12, 14, 16, 18), arranged in a V shape, of a cylinder block (20), in particular of a motor vehicle, having a V-shaped space (35) in the V between the rows of cylinders forming the V, having coolant galleries (26, 28) associated with respective cylinders (12, 14, 16, 18), with the coolant flowing from the coolant galleries (26, 28) into respective cylinder heads (22, 24) and from these through respective coolant outflow openings (32) back into the cylinder block (20) and into a coolant return duct (48) arranged in the V-shaped space (35), and with a mixing chamber (34) which is connected to the coolant return duct (48) and the coolant outflow openings (32) of the cylinder heads (22, 24) being constructed to be directly adjacent, in the V-shaped space (35), to an outside wall (38) of the coolant galleries (26, 28) of the cylinders (12, 14, 16, 18), **characterized in that** the mixing chamber (34) is constructed to be open on a side adjoining the V-shaped space (35), with a cover (42) arranged such that the latter forms a coolant inflow duct (44) in the V-shaped space (35), and a means (46) for optionally connecting the coolant inflow duct (44) to the mixing chamber (34) is provided.

2. Internal combustion engine (10) according to Claim 1, **characterized in that** the means (46) for optionally connecting the coolant inflow duct (44) to the mixing chamber (34) is a map-controlled thermostat.

3. Internal combustion engine (10) according to either of the preceding claims, **characterized in that** two cylinder rows of the V-shaped arrangement are each themselves arranged in a V shape.

4. Internal combustion engine (10) according to one of the preceding claims, **characterized in that** the cover (42) is furthermore constructed such that it has integral therewith a coolant inflow line (52) which is connected to the V-shaped space (35) closed off by the cover (42).

5. Internal combustion engine (10) according to one of the preceding claims, **characterized in that** the cover (42) is furthermore constructed such that it has integral therewith the coolant return duct (48) connected to the mixing chamber (34).

6. Internal combustion engine (10) according to one of the preceding claims, **characterized in that** in addition a temperature sensor (54) is arranged on the cover (42) and projects into the coolant return duct (48).

## Revendications

1. Moteur à combustion interne (10) comprenant plusieurs cylindres (12, 14, 16, 18) d'un carter de cylindres (20) disposés en V et refroidis à l'eau, notamment d'un véhicule automobile, comprenant un espace en V (35) entre lequel la rangée de cylindres formant le V, avec des enveloppes de réfrigérant (26, 28) associées à chaque cylindre (12, 14, 16, 18), le réfrigérant des enveloppes de réfrigérant (26, 28) s'écoulant dans les culasses de cylindres respectives (22, 24) et revenant de celles-ci par le biais d'ouvertures respectives d'évacuation de réfrigérant (32) dans le carter de cylindres (20) dans un canal de retour de réfrigérant (48) disposé dans l'espace en V (35), et une chambre de mélange (34) connectée au canal de retour de réfrigérant (48) et aux ouvertures d'évacuation de réfrigérant (32) des culasses de cylindres (22, 24) étant réalisée dans l'espace en V (35) en position directement adjacente à une paroi extérieure (38) de l'enveloppe de réfrigérant (26, 28) des cylindres (12, 14, 16, 18), **caractérisé en ce que** la chambre de mélange (34) est réalisée ouverture au niveau d'un côté adjacent à l'espace en V (35), un couvercle (42) étant disposé de telle sorte qu'il forme dans l'espace en V (35) un canal d'amenée de réfrigérant (44) et un moyen (46) étant prévu pour connecter de manière sélective le canal d'amenée de réfrigérant (44) à la chambre de mélange (34).

2. Moteur à combustion interne (10) selon la revendication 1, **caractérisé en ce que** les moyens (46) pour connecter de manière sélective le canal d'amenée de réfrigérant (44) à la chambre de mélange (34) est un thermostat à champ caractéristique.

3. Moteur à combustion interne (10) selon l'une quelconque des revendications précédentes, **caractérisé en ce que** deux rangées de cylindres de l'agencement en V sont disposées à chaque fois elles-mêmes à nouveau en V.

4. Moteur à combustion interne (10) selon l'une quelconque des revendications précédentes, **caractérisé en ce que** le couvercle (42) est en outre réalisé de telle sorte qu'il présente intégralement une arrivé de réfrigérant (52) qui est connectée à l'espace en V (35) fermé par le couvercle (42).

5. Moteur à combustion interne (10) selon l'une quelconque des revendications précédentes, **caractérisé en ce que** le couvercle (42) est en outre réalisé de telle sorte qu'il présente intégralement le canal de retour de réfrigérant (48) connecté à la chambre de mélange (34).

6. Moteur à combustion interne (10) selon l'une quelconque des revendications précédentes, **caractérisé en ce qu'**un capteur de température (54) est en outre disposé sur le couvercle (42), lequel pénètre dans le canal de retour de réfrigérant (48).
